# EUROPÄISCHE PATENTSCHRIFT

(11) **EP 1 230 879 B1**
(45) Veröffentlichungstag und Bekanntmachung des Hinweises auf die Patenterteilung: **17.03.2004**
(21) Anmeldenummer: 01103186.1
(22) Anmeldetag: 10.02.2001
(51) Int. Cl.: A47G 1/06

(54) **Bilderrahmen**
Picture frame
Cadre pour images

(43) Veröffentlichungstag der Anmeldung: 14.08.2002
(73) Patentinhaber: Wohlleb Rahmen KG, 1113 Wien (AT)
(72) Erfinder: Wohlleb, Herbert, 2344 Maria Enzersdorf (AT)
(74) Vertreter: König, Norbert, Dipl.-Phys. Dr.

(56) Entgegenhaltungen:
- EP-A- 0 367 129
- WO-A-99/62385
- DE-A- 2 404 971
- DE-A- 4 202 882
- FR-A- 2 251 296
- US-A- 2 623 316
- US-A- 2 881 544
- US-A- 4 967 499
- US-A- 5 197 213
- US-A- 5 367 802
- PATENT ABSTRACTS OF JAPAN vol. 1998, no. 08, 30. Juni 1998 (1998-06-30) & JP 10 057210 A (UTO MITSUTAKA), 3. März 1998 (1998-03-03)

## Beschreibung

Die Erfindung betrifft einen Bilderrahmen mit zu einem Grundrahmen verbundenen Rahmenleisten gemäß Oberbegriff des Anspruchs 1.

Übliche Bilderrahmen bestehen aus einem Rahmen aus Holz-, Kunststoff- oder Metalleisten, welche eine rückseitige, am Innenrand ausgebildete Ausnehmung aufweisen, in die eine Glasplatte oder Klarsichtkunststoffplatte und/oder ein Passepartout und/oder ein Bild und/oder eine Rückwand einsetzbar ist/sind und mittels rückseitigen Halte-/Klemmitteln im Rahmen gehalten ist/sind. Bei diesen bekannten Bilderrahmen liegen die Bilder auf der Rückwand.

Es sind ferner Bilderrahmen bekannt, die eine Glas- oder Klarsichtkunststoffplatte und eine Rückwand umfassen, welche durch randseitige Klemmittel zusammengehalten werden. Bilder werden zwischen der Glas- oder Klarsichtkunststoffplatte und der Rückwand ggf. unter Verwendung eines Passepartouts angeordnet.

Aus der EP-A-0 367 129 ist ein Bilderrahmen mit einem äußeren Rahmen und einer inneren Platte zur Aufnahme eines Bildes bekannt. Die Platte ist in einem Unterrahmen angeordnet, der mit Hilfe von Verstrebungen innerhalb des Rahmens und mit Abstand zum Rahmen verspannt ist. Die Verstrebungen verbinden die Ecken des Unterrahmens mit den Ecken des Rahmens, derart, dass die Platte und damit das Bild beabstandet zur rückwärtigen Rahmenebene angeordnet sind. Beim Betrachten des Bildes sind die Verstrebungen sichtbar. Die JP-A-10 057210 offenbart einen Bilderrahmen mit einer Rückwand, auf der eine Platte zur Aufnahme eines Bildes verschiebbar angeordnet ist. Die Platte ist mit Abstand zur Rückwand und die Seitenwände der Platte sind mit Abstand zu den Rahmenseiten angeordnet.

Die Aufgabe der vorliegenden Erfindung besteht darin, einen Bilderrahmen der eingangs genannten Art so auszubilden, dass ein Bild mit rückseitigem und seitlichem Abstand zum Grundrahmen angeordnet werden kann zur Erzielung einer besonderen, räumliche Tiefe vermittelnden optischen Wirkung.

Diese Aufgabe wird durch die Erfindung gemäß Anspruch 1 gelöst.

Vorteilhafte und zweckmäßige Weiterbildungen der Aufgabenlösung sind in den Unteransprüchen angegeben.

Die Erfindung schafft eine Einrichtung zur Aufnahme eines Bildes, die das Bild mit einem rückwärtigen und seitlichen Abstand zu den Rahmenleisten eines bspw. aus Holzleisten bestehenden Grundrahmens am Grundrahmen so befestigt, daß bei Betrachten des Bildes der Eindruck entsteht, als schwebe das Bild innerhalb des Grundrahmens, da die Einrichtung zur Aufnahme des Bildes nicht sichtbar ist.

Die Erfindung soll nachfolgend anhand von Ausführungsbeispielen näher erläutert werden.

Es zeigt
- Fig. 1: schematisch einen Schnitt durch eine spezielle Ausführungsform einer erfindungsgemäßen Einrichtung zur Aufnahme eines Bildes,
- Fig. 2: schematisch die Anordnung der Einrichtung nach Fig. 1 in einer ersten Ausführungsform eines Grundrahmens und
- Fig. 3: schematisch die Anordnung der Einrichtung nach Fig. 1 in einer zweiten Ausführungsform eines Grundranmens.

Gleiche Bauteile in den Figuren der Zeichnung sind mit den gleichen Bezugszeichen versehen.

Die Zeichnung zeigt eine Einrichtung 2 zur Aufnahme eines Bildes 4, die innerhalb eines in den Fig. 2 und 3 dargestellten Grundrahmens 6 mit seitlichem und rückwärtigem Abstand zu den Rahmenleisten 8, 10, 12 mittels Halte-/Klemmitteln 14, 16 anbringbar ist.

Die Einrichtung 2 umfaßt einen ersten vorzugsweise aus einem Klarsichtkunststoff bestehenden Profilrahmen 18, welcher zur Aufnahme einer Glasplatte oder Klarsichtkunststoffplatte 20 und/oder eines Passepartouts 22 und/oder eines Bildes 4 vorgesehen ist. Die Einrichtung 2 umfaßt ferner einen zweiten vorzugsweise aus Aluminium bestehenden Profilrahmen 24, welcher mit dem ersten Profilrahmen 18 verbunden und zentriert unter diesem ersten Profilrahmen angeordnet ist. Die Außenabmessungen des zweiten Profilrahmens sind kleiner als die Außenabmessungen des ersten Profilrahmens. Die Einrichtung 2 umfaßt ferner eine die Glasplatte oder Klarsichtkunststoffplatte und/oder das Passepartout und/oder das Bild beaufschlagende Andrückplatte 26.

Die Halte-/Klemmittel 14, 16 sind in den Profilrahmen 24 einsetzbar und mit den Rahmenleisten 8, 10 des Grundrahmens 6 verbindbar. Die Halte-/Klemmittel 14, 16 sind Profilstücke aus Metall oder Kunststoff und sind wenigstens teilweise elastisch ausgebildet.

Der erste Profilrahmen 18 besteht aus etwa L-förmigen Profilleisten 28, deren einer Schenkel 30 als Auflagefläche für die Glasplatte oder Klarsichtkunststoffplatte, und/oder das Passepartout und/oder das Bild vorgesehen ist und deren anderer zweiter Schenkel 32 mit einer an seinem freien Ende angeordneten, einwärts gerichteten Abwinkelung 34 die Glasplatte oder Klarsichtkunststoffplatte und/oder das Passepartout und/oder das Bild randseitig umgreift. Der erste Schenkel 30 weist auf seiner der Glasplatte oder Klarsichtkunststoffplatte oder dem Passepartout oder dem Bild abgewandten Außenseite eine hinterschnittene Nut 36 auf, die bspw. als T-Nut oder schwalbenschwanzförmige Nut ausgebildet sein kann.

Der zweite Profilrahmen 24 besteht im wesentlichen aus Kastenprofilleisten 38, welche einen im Querschnitt rechteckförmigen Hohlraum 40 aufweisen. Die Außenwand 42 des Hohlraumes 40 weist eine auswärts zeigende Außenleiste 44 auf, deren freies Ende eine komplementär zur Nut des ersten Schenkels der L-förmigen Profilleisten ausgebildete, zur Anordnung in dieser Nut vorgesehene Abwinkelung 46 aufweist. An der Innenwand 48 des Hohlraumes 40 ist eine einwärts ragende Innenleiste 50 angeformt. Die obere Wand 52 des Hohlraumes 40 weist Abstandselemente 54 auf, welche in Höhe des ersten Schenkels des L-förmigen Profils enden und ebenfalls als Auflage für die Glasplatte oder Klarsichtkunststoffplatte und/oder das Passepartout und/oder das Bild vorgesehen sind.

Die der Glasplatte oder Klarsichtkunststoffplatte und/oder dem Passepartout oder dem Bild abgewandte untere Wandung des Hohlraumes 40 weist eine längsverlaufende Öffnung 58 auf, welche durch seitliche kurze Wandteile 60, 62 begrenzt ist.

Die Andruck-Platte 26 ist innerhalb des zweiten Profilrahmens 24 angeordnet und wird von mehreren umfangsmäßig verteilten Vorspannfedern 64 beaufschlagt, die sich randseitig zwischen der Andrückplatte und der Innenleiste 50 des zweiten Profilrahmens 24 abstützen und die Andruck-Platte gegen die Glasplatte oder Klarsichtkunststoffplatte und/oder das Passepartout und/oder das Bild drücken und damit über die Andrückplatte die Glasplatte oder Klarsichtkunststoffplatte und/oder das Passepartout und/oder das Bild gegen die Abwinkelungen 34 des ersten Profilrahmens 18 vorspannen.

Die Halte-/Klemmittel 14 sind als etwa T-förmige Profilstücke 66 ausgebildet, deren T-Balken 68 in den Hohlraum 40 der Kastenprofilleisten 38, dabei die kurzen Wandteile 60, 62 hintergreifend einführbar sind. Das eine Ende des einen Teils des T-Balkens ist als Gabel 70 ausgebildet, deren einer Schenkel 72 das eine innere kurze Wandteil 62 hintergreift und dessen anderer Schenkel 74 dieses kurze Wandteil 62 untergreift. Der T-Steg 76 des Halte-/Klemmittels 14 weist eine Abwinkelung 78 auf, die die Rahmenleiste 8, 10 des Grundrahmens 6 rückseitig übergreift, derart, daß im montierten Zustand der Innenrand 79 des Grundrahmens zwischen der Unterseite der Kastenprofilleiste 38 des zweiten Profilrahmens 24 und der Abwinkelung 78 des Halte-/Klemmittels 14 angeordnet ist. Der T-Balken 68 weist oberseitig ein elastisches Organ 80, das vorzugsweise durch Gummileisten gebildet ist, auf zum Andrücken des T-Balkens gegen die kurzen Wandteile 60, 62 des Hohlraumes 40 der Kastenprofilleisten 38 des zweiten Profilrahmens 24. Die Abwinkelung 78 greift vorzugsweise in eine innenrand- und außenseitige Ausnehmung 81 der Rahmenleisten 8, 10 ein.

Zur Herstellung eines rechteckförmigen Bilderrahmens werden vier der zu einer Einheit verbundenen, endseitig auf Gehrung geschnittenen Profilleisten 18 und 24 mit Hilfe von in die Hohlräume 40 der aneinander grenzenden Kastenprofilleisten 38 einführbaren Spreizelementen 82 (schematisch in der Fig. 2 eingezeichnet) verbunden. Die Spreizelemente 62 bestehen aus zwei übereinander liegenden Metallwinkelblechen 84, 86, deren Schenkelbreite etwa der lichten Weite des Hohlraumes 40 der Kastenprofilleisten 38 entspricht. Beide Schenkel des außen liegenden Winkelbleches 84 weisen wenigstens eine Gewindebohrung 88 auf, in die Madenschrauben 90 einschraubbar und gegen das untere Winkelblech 86 schraubbar sind, wodurch das untere Winkelblech gegen die Innenseite der oberen Wandung 52 und das obere Winkelblech 84 gegen die Innenwandung der kurzen Wandteile 60, 62 der Öffnung 58 des Hohlraumes 40 der Kastenprofilleiste 38 gedrückt und somit die beiden aneinander grenzenden Kastenprofilleisten miteinander verbunden werden.

Das Einsetzen der Einrichtung 2 in den Grundrahmen 6 kann mit Hilfe von wenigstens 4 Halte-/Klemmitteln 14 erfolgen, indem der Grundrahmen 6 und die Einrichtung 2 leicht relativ zueinander verdreht werden, so daß in den vier Eckbereichen der Einrichtung 2 Halte-/Klemmittel 14 in die Hohlräume 40 der Kastenprofilleisten 38 eindrückbar sind und durch Zurückdrehen der Innenrand 79 des Grundrahmens 6 unter die Abwinkelungen 78 der Halte-/Klemmittel 14 schiebbar sind. Es ist auch möglich, Halte-/Klemmittel 14 nur in die Hohlräume 40 von zwei benachbarten Kastenprofilleisten 38 einzusetzen, dann den Grundrahmen 6 mit zwei Seiten in diese Halte-/Klemmittel einzuschieben und zur Verbindung der beiden restlichen Seiten elastische Klemmelemente 16, bspw. aus Kunststoff, vgl. Fig. 3 zu verwenden. Diese elastischen Klemmelemente 16 können auch allein ohne die Halte-/Klemmittel 14 verwendet werden.

## Patentansprüche

1. Bilderrahmen mit zu einem Grundrahmen (6) verbundenen Rahmenleisten (8, 10, 12) und mit einer Einrichtung (2) mit einem Rahmen und einer Platte zur Aufnahme eines Bildes (4), wobei die Einrichtung (2) innerhalb des Grundrahmens (6) mit seitlichem und rückwärtigem Abstand zu dessen Rahmenleisten (8, 10, 12) am Grundrahmen (6) mittels Halte-/Klemmmitteln (14, 16) angebracht ist, **dadurch gekennzeichnet, dass** die Einrichtung (2) zur Aufnahme eines Bildes
- einen ersten, eine Glasplatte oder Klarsichtkunststoffplatte (20) und/oder ein Passepartout (22) und/oder ein Bild (4) aufnehmenden Profilrahmen (18),
- einen zweiten mit dem ersten Profilrahmen (18) verbundenen, unter dem ersten Profilrahmen (18) angeordneten Profilrahmen (24), dessen Außenabmessungen kleiner sind als die Außenabmessungen des ersten Profilrahmens (18), und
- eine die Glasplatte oder Klarsichtkunststoffplatte und/oder das Passepartout und/oder das Bild beaufschlagende Andrückplatte (26) aufweist,
und dass die Halte-/Klemmmittel (14, 16) in den zweiten Profilrahmen (24) eingesetzt und mit den Rahmenleisten (8, 10) des Grundrahmens verbunden sind.

2. Bilderrahmen nach Anspruch 1, **dadurch gekennzeichnet, daß** der erste Profilrahmen (18) aus einem klarsichtigen Kunststoff besteht.

3. Bilderrahmen nach Anspruch 1, **dadurch gekennzeichnet, daß** der zweite Profilrahmen (24) aus Metall oder Kunststoff besteht.

4. Bilderrahmen nach Anspruch 1, **dadurch gekennzeichnet, daß** die Halte-/Klemmittel (14, 16) Profilstücke aus Metall oder Kunststoff sind.

5. Bilderrahmen nach Anspruch 1 oder 2, **dadurch gekennzeichnet, daß** der erste Profilrahmen (18) aus etwa L-förmigen Profilleisten (28) besteht, deren einer erster Schenkel (30) als Auflagefläche für die Glasplatte oder Klarsichtkunststoffplatte (20) und/oder das Passepartout (22) und/oder das Bild (4) vorgesehen ist und deren anderer zweiter Schenkel (32) mit einer an seinem freien Ende angeordneten einwärts gerichteten Abwinkelung (34) die Glasplatte oder Klarsichtkunststoffplatte und/oder das Passepartout und/oder das Bild randseitig umgreift, wobei der erste Schenkel (30) auf seiner der Glasplatte oder Klarsichtkunststoffplatte oder dem Passepartout oder dem Bild abgewandten Außenseite eine hinterschnittene Nut (36) aufweist.

6. Bilderrahmen nach Anspruch 1, 3 oder 5, **dadurch gekennzeichnet, daß** der zweite Profilrahmen (24) im wesentlichen aus Kastenprofilleisten (38) besteht, welche einen im Querschnitt rechteckförmigen Hohlraum (40) aufweisen,
- an dessen Außenwand (42) eine auswärts zeigende Außenleiste (44) angeformt ist, deren freies Ende eine komplementär zur Nut (36) des ersten Schenkels (30) der L-förmigen Profilleisten (28) ausgebildete, zur Anordnung in dieser Nut vorgesehene Abwinkelung (46) aufweist,
- an dessen Innenwand (48) eine einwärts ragende Innenleiste (50) angeformt ist,
- auf dessen oberer Wand (52) Abstandselemente (54) angeformt sind, welche etwa in Höhe des ersten Schenkels (30) des L-förmigen Profils (28) enden und ebenfalls als Auflage für die Glasplatte oder Klarsichtkunststoffplatte und/oder das Passepartout und/oder das Bild vorgesehen sind, und
- dessen der Glasplatte oder Glaskunststoffplatte und/oder dem Passepartout oder dem Bild abgewandten unteren Wandung (56) eine längs verlaufende Öffnung (58) aufweist, welche seitlich durch kurze Wandteile (60, 62) begrenzt ist.

7. Bilderrahmen nach Anspruch 1, **dadurch gekennzeichnet, daß** die Andrückplatte (26) innerhalb des zweiten Profilrahmens (24) angeordnet und von mehreren umfangsmäßig verteilten Vorspannfedern (64) beaufschlagt ist, welche sich randseitig zwischen der Andrückplatte (26) und der Innenleiste (50) des zweiten Profilrahmens (24) abstützen und die Andrückplatte (26) gegen die Glasplatte oder Klarsichtkunststoffplatte (20) und/oder das Passepartout (22) und/oder das Bild (4) drücken.

8. Bilderrahmen nach Anspruch 1 oder 4 **dadurch gekennzeichnet, daß** die Halte-/Klemmittel (14) etwa T-förmige Profilstücke (66) sind, deren T-Balken (68) in den Hohlraum (40) der Kastenprofilleisten (38), die kurzen Wandteile (60, 62) hintergreifend einführbar sind, wobei das Ende des einen Teils des T-Balkens als Gabel (70) ausgebildet ist, deren einer Schenkel (72) das eine innere kurze Wandteil (62) hintergreift und dessen anderer Schenkel (74) dieses kurze Wandteil (62) untergreift, und dessen T-Steg (76) eine Abwinkelung (78) aufweist, die die Rahmenleiste (8, 10) des Grundrahmens (6) rückseitig übergreift, derart, daß im montierten Zustand der Innenrand (78) des Grundrahmens zwischen der Unterseite der Kastenprofilleiste (38) des zweiten Profilrahmens (24) und der Abwinkelung (78) des Halte-/Klemmittels (14) angeordnet ist, und daß der T-Balken (68) oberseitig ein elastisches Organ (80) aufweist zum Andrücken des T-Balkens (68) gegen die kurzen Wandteile (60, 62) des Hohlraumes (40) der Kastenprofilleisten (38) des zweiten Profilrahmens (24).

9. Bilderrahmen nach Anspruch 8, **dadurch gekennzeichnet, daß** die elastischen Organe (80) durch Gummileisten gebildet sind.

10. Bilderrahmen nach einem der vorhergehenden Ansprüche **dadurch gekennzeichnet, daß** zur Herstellung eines rechteckförmigen Bilderrahmens vier der zu einer Einheit verbundenen, endseitig auf Gehrung geschnittenen Profilleisten (18 und 24) mit Hilfe von in die Hohlräume (40) der aneinander grenzenden Kastenprofilleisten (38) einführbaren Spreizelementen (82) miteinander verbindbar sind.

11. Bilderrahmen nach Anspruch 10, **dadurch gekennzeichnet, daß** die Spreizelemente (82) aus zwei übereinander liegenden Metallwinkelblechen (84, 86) bestehen, deren Schenkelbreite etwa der lichten Weite des Hohlraumes (40) der Kastenprofilleisten (38) entspricht, wobei beide Schenkel des außen liegenden Winkelbleches (84) wenigstens eine Gewindebohrung (88) aufweisen, in die Madenschrauben (90) einschraubbar und gegen das untere Winkelblech schraubbar sind, wodurch das untere Winkelblech (86) gegen die Innenseite der oberen Wandung (52) und das obere Winkelblech (84) gegen die Innenwandung der kurzen Wandteile (60, 62) der Öffnung (58) des Hohlraumes (40) der Kastenprofilleiste (38) gedrückt und damit die beiden Kastenprofilleisten miteinander verbunden werden.

12. Bilderrahmen nach Anspruch 5, **dadurch gekennzeichnet, daß** die Nut (36) eine T-Nut oder schwalbenschwanzförmige Nut ist.

## Claims

1. Picture frame with framing bars (8, 10, 12) connected to a base frame (6) and with a device (2) with a frame and a plate for mounting a picture (4), whereby the device (2) is fitted within the base frame (6) with lateral and rearward clearance to its framing bars (8, 10, 12) on the base frame (6) by means of retaining/spacer devices (14, 16), **characterized in that** the device (2) for mounting a picture has
- a first profiled frame (18) for holding a glass plate or transparent plastic plate (20) and/or a passe-partout (22) and/or a picture (4),
- a second profiled frame (24), whose external dimensions are smaller than the external dimensions of the first profiled frame (18), connected to and arranged beneath the first profiled frame (18), and
- a pressure plate (26) pressing against the glass plate or transparent plastic plate and/or the passe-partout and/or the picture,
and that the retaining/spacer devices (14, 16) are inserted into the second profiled frame (24) and connected to the framing bars (8, 10) of the base frame.

2. Picture frame according to claim 1, **characterized in that** the first profiled frame (18) consists of a transparent plastic.

3. Picture frame according to claim 1, **characterized in that** the second profiled frame (24) consists of metal or plastic.

4. Picture frame according to claim 1, **characterized in that** the retaining/spacer devices (14, 16) are profiled pieces of metal or plastic.

5. Picture frame according to claim 1 or 2, **characterized in that** the first profiled frame (18) consists of approximately L-shaped profiled bars (28), the first leg (30) of which is provided as a bearing surface for the glass plate or transparent plastic plate (20) and/or the passe-partout (22) and/or the picture (4), and the other, second leg (32) of which fastens around the edge of the glass plate or transparent plastic plate and/or the passe-partout and/or the picture with an inward-facing bent part (34) arranged at its unattached end, whereby the first leg (30) has a groove (36) cut in the rear on the outer side facing away from the glass plate or transparent plastic plate or passe-partout or picture.

6. Picture frame according to claim 1, 3 or 5, **characterized in that** the second profiled frame (24) consists of essentially box-shaped bars (38) which have a void (40) with a rectangular cross-section,
- the outer wall (42) of which has an outward-pointing outer bar (44) whose unattached end forms a complement to the groove (36) of the first leg (30) of the L-shaped profiled bars (28) and is provided with a bent part (46) for locating in this groove,
- the inner wall (48) of which is formed as an inward-projecting inner bar (50),
- the upper wall (52) of which is formed as spacer elements (54) which terminate approximately at the level of the first leg (30) of the L-shaped profile (28) and are also provided as a support for the glass plate or transparent plastic plate and/or the passe-partout and/or the picture, and
- the lower wall (56) of which facing away from the glass plate or transparent plastic plate and/or the passe-partout or the picture has a longitudinal opening (58) that is limited by the short wall sections (60, 62) at the sides.

7. Picture frame according to claim 1, **characterized in that** the pressure plate (26) is arranged within the second profiled frame (24) and is pressed upon by several pretensioning springs (64) distributed around the perimeter which along the edges are sprung between the pressure plate (26) and the inner bar (50) of the second profiled frame (24) and press the pressure plate (26) against the glass plate or transparent plastic plate (20) and/or the passe-partout (22) and/or the picture (4).

8. Picture frame according to claim 1 or 4, **characterized in that** the retaining/clamping devices (14) are formed as approximately T-shaped pieces (66) whose flanges (68) can be inserted into the void (40) of the box-shaped bars (38) and fasten behind the short wall sections (60, 62), whereby one end of one part of the flange is formed as a fork (70) whose one leg (72) fastens behind one inner short wall section (62) and whose other leg (74) fastens underneath this short wall section (62), and whose web (76) has a bent part (78) which fastens over the framing bars (8, 10) of the base frame (6) at the rear in such a way that in the mounted condition the inner edge (79) of the base frame is positioned between the underside of the box-shaped bar (38) of the second profiled frame (24) and the bent part (78) of the retaining/clamping device (14), and that the flange (68) has an elastic element (80) on the top for pressing the flange (68) against the short wall sections (60, 62) of the void (40) in the box-shaped bar (38) of the second profiled frame (24).

9. Picture frame according to claim 8, **characterized in that** the elastic elements (80) are formed by rubber strips.

10. Picture frame according to one of the preceding claims, **characterized in that** in order to manufacture a rectangular picture frame, four profiled bars (18 and 24) joined as one unit with mitered ends are connected with the help of expanding elements (82) which can be inserted into the voids (40) of the abutting box-shaped bars (38).

11. Picture frame according to claim 10, **characterized in that** the expanding elements (82) consist of two sheet metal angles (84, 86), one on top of the other, with a leg width which is approximately equal to the clear width of the void (40) in the box-shaped bars (38), whereby both legs of the outer angle (84) have at least one threaded hole (88) into which the grubscrews (90) can be screwed and thus against the lower angle (86), whereby the lower angle is pressed against the inside of the upper wall (52) and the upper angle (84) against the inside of the short wall sections (60, 62) of the opening (58) to the void (40) in the box-shaped bar (38) and consequently the two abutting box-shaped bars are connected together.

12. Picture frame according to claim 6, **characterized in that** the groove (36) is formed as a T-groove or dovetail-shaped groove.

## Revendications

1. Cadre pour images avec baguettes de cadre (8, 10, 12) reliées pour former un cadre de base (6), et avec un dispositif (2) formé d'un cadre et d'une plaque destinés à recevoir une image (4), le dispositif (2) à l'intérieur du cadre de base (6) étant monté avec un espace sur le côté et à l'arrière par rapport aux baguettes de cadre (8, 10, 12) sur le cadre de base (6) à l'aide de moyens de retenu/de serrage (14, 16), **caractérisé en ce que** le dispositif (2) destiné à recevoir l'image présente
- un premier cadre profilé (18) recevant une plaque en verre ou une plaque en matière plastique transparente (20) et/ou un passe-partout (22) et/ou une image (4)
- un deuxième cadre profilé (24) lié au premier cadre profilé (18) et placé sous ce premier cadre profilé (18), dont les dimensions extérieures sont inférieures aux dimensions extérieures du premier cadre profilé (18) et
- une plaque de pression (26) sur la plaque en verre ou de matière plastique transparente et/ou le passe-partout et/ou l'image,
et que les moyens de retenu/de serrage (14, 16) sont insérés dans le deuxième cadre profilé (24) et reliés avec les baguettes de cadre (8, 10) du cadre de base.

2. Cadre pour images suivant la revendication 1, **caractérisé en ce que** le premier cadre profilé (18) est en matière plastique transparente.

3. Cadre pour images suivant la revendication 1, **caractérisé en ce que** le deuxième cadre profilé (24) est en métal ou en matière plastique.

4. Cadre pour images suivant la revendication 1, **caractérisé en ce que** les moyens de retenu/de serrage (14, 16) sont des pièces profilées en métal ou en matière plastique.

5. Cadre pour images suivant la revendication 1 ou 2, **caractérisé en ce que** le premier cadre profilé (18) est constitué de baguettes profilées (28) à peu près en forme de L dont la première branche (30) est destinée comme surface d'appui pour la plaque en verre ou pour la plaque en matière plastique transparente (20) et/ou le passe-partout (22) et/ou l'image (4), et dont la deuxième branche (32) enveloppe la plaque en verre ou la plaque en matière plastique transparente et/ou le passe-partout et/ou l'image sur le bord grâce à la pliure (34) orientée vers l'intérieur de son extrème libre, la première branche (30) présentant sur son extérieur opposé à la plaque en verre ou à la plaque en matière plastique transparente ou au passe-partout ou à l'image une rainure (36) en contre-dépouille.

6. Cadre pour images suivant les revendications 1, 3 ou 5, **caractérisé en ce que** le deuxième cadre profilé (24) est formé essentiellement de baguettes profilées rectangulaires (38) dont la coupe transversale présente un espace rectangulaire creux (40),
- sur la paroi extérieure (42) duquel se trouve une baguette extérieure tournée vers l'extérieur (44) dont l'extrémité libre présente une pliure (46) prévue pour s'adapter sur la rainure (36) de la première branche (30) des baguettes profilées en forme de L (28) et pour s'insérer dans celle-ci,
- sur la paroi intérieure (48) duquel se trouve une baguette intérieure (50) tournée vers l'intérieur,
- sur la paroi supérieure (52) duquel sont disposés des écarteurs (54) qui se terminent environ à la hauteur de la première branche (30) du profilé en forme de L (28) et qui sont également destinés comme support pour la plaque en verre ou de matière plastique transparente et/ou le passe-partout et/ou l'image et
- dont la paroi inférieure (56) opposée à la plaque en verre ou à la plaque en matière plastique transparente et/ou au passe-partout et/ou à l'image présente une ouverture longitudinale (58) qui est limitée sur les côtés par des parties de parois courtes (60, 62).

7. Cadre pour images selon la revendication 1, **caractérisé en ce que** la plaque de pression (26) est placée à l'intérieur du deuxième cadre profilé (24) et fixée par plusieurs ressorts prétendues (64) entre la plaque de pression (26) et la baguette intèrieure (50) du deuxième cadre profilé (24) et serrant la plaque de pression (26) contre la plaque en verre ou la plaque en matière plastique transparente (20) et/ou le passe-partout (22) et/ou l'image (4).

8. Cadre pour images suivant la revendication 1 ou 4, **caractérisé en ce que** les moyens de retenu/de serrage (14) sont des pièces profilées en forme de T (66) dont les barres en forme de T (68) peuvent être introduites dans l'espace creux (40) des baguettes profilées rectangulaires (38) en agrippant par l'arrière les parties de parois courtes (60, 62), l'extrémité d'une partie de la barre en T étant en forme de fourche (70) dont une branche (72) agrippe l'une des parties de parois courtes (62) par l'arrière et dont l'autre branche (74) agrippe cette partie de paroi courte (62) par le dessous et dont la barrette en T (76) présente une pliure (78) qui agrippe la baguette de cadre (8, 10) du cadre de base (6) à l'arrière de manière que, lorsque le montage soit terminé, la paroi intérieure (78) du cadre de base est placée entre le dessous de la baguette profilée rectangulaire (38) du deuxième cadre profilé (24) et la pliure (78) du moyen de retenu/de serrage (14), et que la barrette en T (68) possède dans sa partie supérieure une pièce élastique (80) destinée à presser la barrette en T contre les parties de parois courtes (60, 62) de l'espace creux (40) des baguettes profilées rectangulaires (38) du deuxième cadre profilé (24).

9. Cadre pour images selon la revendication 8, **caractérisé en ce que** les pièces élastiques (80) sont constituées de baguettes en caoutchouc.

10. Cadre pour images suivant une des revendications précédentes, **caractérisé en ce que**, pour construire un cadre pour images rectangulaire, quatre des baguettes profilées (18 et 24) taillées en bias à leur extrémité et formant une unité peuvent être liées ensemble à l'aide d'écarteurs encastrables dans les espaces creux (40) des baguettes profilées rectangulaires (38) adjacentes l'une de l'autre.

11. Cadre pour images selon la revendication 10, **caractérisé en ce que** les écarteurs (82) sont constitués de deux plaques métalliques placées l'un sur l'autre (84, 86) dont la largeur des branches correspond environ à la largeur libre de l'espace creux (40) des baguettes profilées rectangulaires (38), les deux branches de la plaque métallique extérieure (84) présentant au moins une perforation filetée (88) dans laquelle des vis sans tête (90) peuvent être insérées et sont vissables contre la plaque métallique inférieure, de cette manière que la plaque métallique inférieure (86) est pressée contre le côté intérieur de la paroi supérieure (52) et la plaque métallique supérieure (84) contre la paroi intérieure des parties de parois courtes (60, 62) de l'ouverture (58) de l'espace creux (40) des baguettes profilées rectangulaires (38), et les deux baguettes profilées rectangulaires sont reliées l'une avec l'autre.

12. Cadre pour images selon la revendication 5, **caractérisé en ce que** la reinure (36) est une rainure en T ou en queue d'aronde.
